# EUROPÄISCHE PATENTSCHRIFT

(11) **EP 3 807 914 B1**
(45) Veröffentlichungstag und Bekanntmachung des Hinweises auf die Patenterteilung: **27.09.2023**
(21) Anmeldenummer: 19739936.3
(22) Anmeldetag: 02.07.2019
(51) Int. Cl.: H01H 3/40, H01H 31/16

(54) **TRENNSCHALTER UND ANTRIEBSVORRICHTUNG FÜR EINEN TRENNSCHALTER**
ISOLATOR SWITCH AND DRIVE APPARATUS FOR AN ISOLATOR SWITCH
SECTIONNEUR ET DISPOSITIF D'ENTRAÎNEMENT D'UN SECTIONNEUR

(30) Priorität: 30.07.2018 DE 102018212648
(43) Veröffentlichungstag der Anmeldung: 21.04.2021
(73) Patentinhaber: Siemens Energy Global GmbH & Co. KG, 81739 München (DE)
(72) Erfinder: KERN, Johannes, 13581 Berlin (DE); LUTZKE, Gunnar, 12205 Berlin (DE)
(86) Internationale Anmeldenummer: PCT/EP2019/067655
(87) Internationale Veröffentlichungsnummer: WO 2020/025238

(56) Entgegenhaltungen:
- CN-A- 106 504 935
- DE-A1-102011 085 851
- DE-U1-202013 103 040
- DE-U1-202016 101 802

## Beschreibung

Die Erfindung betrifft einen Trennschalter gemäß Anspruch 1.

Das Dokument CN106504935 offenbart einen Trennschalter gemäß dem Oberbegriff des Anspruchs 1.

Trennschalter, die auch Trenner genannt werden, werden in der Regel durch einen Motor angetrieben, mit dem der Trennschalter über ein Getriebe in zwei Schaltrichtungen zum Ein- und Ausschalten antreibbar ist. Bei einem unvorhergesehenen Stillstand des Motors darf sich ein Trennschalter nicht in die momentane Schaltrichtung oder entgegengesetzt zu dieser Schaltrichtung bewegen, da es andernfalls zu Schäden oder Unfällen kommen könnte. Beispielsweise muss bei einem durch einen Motor angetriebenen Pantografentrenner verhindert werden, dass der Pantografentrenner bei einem Ausfall des Motors während einer Schaltbewegung durch die Schwerkraftwirkung ungebremst in Ausschaltrichtung beschleunigt wird.

Um eine Bewegung eines durch einen Motor angetriebenen Trennschalters bei einem Ausfall des Motors zu verhindern, kann das Getriebe beispielsweise selbsthemmend ausgelegt werden. Insbesondere kann durch Verwendung eines Schneckengetriebes erreicht werden, dass der Motor den Trennschalter über das Getriebe antreiben kann, umgekehrt das Getriebe aber eine vom Trennschalter ausgehende Kraftwirkung hemmt. Schneckengetriebe sind jedoch nicht immer zuverlässig selbsthemmend. Deshalb werden beispielsweise zwei Schneckengetriebestufen hintereinander angeordnet. Schneckengetriebe sind jedoch teuer und haben bekanntermaßen einen schlechten Wirkungsgrad.

Der Erfindung liegt die Aufgabe zugrunde, eine Antriebsvorrichtung für einen Trennschalter mit einem Motor und einem Getriebe anzugeben, die hinsichtlich der Betriebssicherheit bei einem Ausfall des Motors verbessert ist.

Die Aufgabe wird erfindungsgemäß durch eine Antriebsvorrichtung mit den Merkmalen des Anspruchs 1 gelöst.

Vorteilhafte Ausgestaltungen der Erfindung sind Gegenstand der abhängigen Ansprüche.

Eine erfindungsgemäße Antriebsvorrichtung für einen Trennschalter umfasst einen Motor, ein Getriebe, das eine von dem Motor in zwei einander entgegengesetzten Drehrichtungen antreibbare Antriebswelle und eine Abtriebswelle aufweist, und eine Lastmomentsperre, die eine Übertragung eines auf die Abtriebswelle wirkenden Lastmoments auf die Antriebswelle in jeder Drehrichtung verhindert.

Die Erfindung sieht also eine Antriebsvorrichtung für einen Trennschalter vor, die eine Lastmomentsperre aufweist, um eine Übertragung eines auf die Abtriebswelle wirkenden Lastmoments auf die Antriebswelle in jeder Drehrichtung zu verhindern. Dadurch wird für beide Drehrichtungen verhindert, dass ein auf die Abtriebswelle wirkendes Lastmoment bei Stillstand des Motors eine Schaltbewegung bewirkt, die Schäden oder Unfälle verursachen kann. Insbesondere erfordert die Erfindung keine weitere aufwändige selbsthemmende Auslegung des Getriebes zur Verhinderung derartiger Schaltbewegungen.

Ausgestaltungen der Erfindung sehen vor, dass die Lastmomentsperre an der Antriebswelle zwischen dem Motor und dem Getriebe oder zwischen der Antriebswelle und der Abtriebswelle in dem Getriebe oder an der Abtriebswelle hinter dem Getriebe angeordnet ist.

Die vorgenannten Ausgestaltungen der Erfindung nutzen aus, dass eine Lastmomentsperre an verschiedenen Positionen vor, in oder hinter dem Getriebe (bezogen auf den Motor) angeordnet werden kann und die Anordnung der Lastmomentsperre daher vorteilhaft den funktionellen und baulichen Eigenschaften des Trennschalters angepasst werden kann.

Eine weitere Ausgestaltung der Erfindung sieht vor, dass das Getriebe ein Stirnradgetriebe ist.

Die vorgenannte Ausgestaltung der Erfindung nutzt aus, dass die Verwendung einer Lastmomentsperre insbesondere die Ausbildung des Getriebes als ein einfaches Stirnradgetriebe ermöglicht, da das Getriebe keine selbsthemmende Funktion aufweisen muss, die eine Schaltbewegung bei Stillstand des Motors verhindert. Stirnradgetriebe haben gegenüber selbsthemmenden Getrieben wie selbsthemmenden Schneckengetrieben Vorteile hinsichtlich des Wirkungsgrades, der Kosten, Verfügbarkeit und Beschaffbarkeit. Da Stirnradgetriebe parallele Achsen aufweisen, sind sie konstruktiv einfacher aufgebaut als Schneckengetriebe, die zueinander senkrechte Achsen aufweisen, und sind deshalb einfacher, mit geringeren Anforderungen an die Fertigungstoleranzen und kostengünstiger herstellbar. Weitere Ausgestaltungen der Erfindung sehen vor, dass die Lastmomentsperre Schlingfedern oder Klemmkörper oder Klemmrollen aufweist. Prinzipiell kann für eine erfindungsgemäße Antriebsvorrichtung eine Lastmomentsperre jeder Bauart eingesetzt werden. Eine Lastmomentsperre mit Schlingfedern kann gegenüber einer Lastmomentsperre mit Klemmkörpern oder Klemmrollen den Vorteil haben, dass kein Ruckgleiten der Klemmkörper beziehungsweise Klemmrollen durch den Haftgleiteffekt (Stick-Slip-Effekt) auftreten kann, welches zu Störgeräuschen und Verschleiß führen kann.

Die Vorteile eines erfindungsgemäßen Trennschalters entsprechen den oben bereits genannten Vorteilen einer erfindungsgemäßen Antriebsvorrichtung und werden daher hier nicht noch einmal wiederholt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung von Ausführungsbeispielen, die im Zusammenhang mit den Zeichnungen näher erläutert werden. Dabei zeigen:
- FIG 1: ein Ausführungsbeispiel eines Trennschalters,
- FIG 2: eine schematische Schnittdarstellung eines ersten Ausführungsbeispiels einer Antriebsvorrichtung für einen Trennschalter,
- FIG 3: eine schematische Schnittdarstellung eines zweiten Ausführungsbeispiels einer Antriebsvorrichtung für einen Trennschalter,
- FIG 4: eine schematische Schnittdarstellung eines dritten Ausführungsbeispiels einer Antriebsvorrichtung für einen Trennschalter.

Einander entsprechende Teile sind in den Figuren mit denselben Bezugszeichen versehen.

Figur 1 zeigt ein Ausführungsbeispiel eines Trennschalters 1 in einer Seitenansicht. Der Trennschalter 1 ist als ein so genannter Zweifachschwenktrenner ausgebildet und umfasst zwei Isolatorsäulen 3, 4, einen Drehisolator 5 und eine erfindungsgemäße Antriebsvorrichtung 7. Der Drehisolator 5 ist zwischen den beiden Isolatorsäulen 3, 4 angeordnet und um eine Drehachse 8 drehbar gelagert. Die Isolatorsäulen 3, 4 und der Drehisolator 5 sind auf einem Träger 6 angeordnet.

Jede Isolatorsäule 3, 4 weist an einem oberen Ende einen Kontaktanschluss 9, 10 auf, der mit einer Anschlussleitung 11, 12 verbunden ist.

Der Drehisolator 5 weist an einem oberen Ende zwei Kontaktarme 13, 14 auf. Der Drehisolator 5 ist zwischen zwei Schaltstellungen um die Drehachse 8 drehbar. In einer in Figur 1 gezeigten ersten Schaltstellung kontaktiert ein erster Kontaktarm 13 den Kontaktanschluss 9 einer ersten

Isolatorsäule 3 und der zweite Kontaktarm 14 kontaktiert den Kontaktanschluss 10 der zweiten Isolatorsäule 4. In der zweiten Schaltstellung sind beide Kontaktarme 13, 14 von den Kontaktanschlüssen 9, 10 der Isolatorsäulen 3, 4 getrennt.

Die Antriebsvorrichtung 7 ist an einer Stütze 15 des Trägers 6 unterhalb des Drehisolators 5 angeordnet. Die Antriebsvorrichtung 7 weist eine Abtriebswelle 17 auf, die an den Drehisolator 5 gekoppelt ist und über die der Drehisolator 5 durch die Antriebsvorrichtung 7 zwischen seinen Schaltstellungen drehbar ist. Die Figuren 2 bis 4 zeigen verschiedene Ausführungsbeispiele der Antriebsvorrichtung 7.

Figur 2 zeigt ein erstes Ausführungsbeispiel der Antriebsvorrichtung 7 in einer schematischen Schnittdarstellung. Die Antriebsvorrichtung 7 umfasst einen Motor 19, ein Getriebe 21 und eine Lastmomentsperre 23.

Der Motor 19 ist als ein Elektromotor ausgebildet.

Das Getriebe 21 ist als ein zweistufiges Stirnradgetriebe mit der Abtriebswelle 17, einer Antriebswelle 25, einer Zwischenwelle 27 und Stirnrädern 29 bis 32 ausgebildet. Eine Antriebswellenachse 33, die eine Längsachse der Antriebswelle 25 ist, eine Zwischenwellenachse 34, die eine Längsachse der Zwischenwelle 27 ist, und eine Abtriebswellenachse 35, die eine Längsachse der Abtriebswelle 17 ist, sind parallel zueinander angeordnet.

Ein erstes Stirnrad 29 ist starr mit der Antriebswelle 25 verbunden, ein zweites Stirnrad 30 und ein drittes Stirnrad 31 sind starr mit der Zwischenwelle 27 verbunden und ein viertes Stirnrad 32 ist starr mit der Abtriebswelle 17 verbunden. Das erste Stirnrad 29 ist an das zweite Stirnrad 30 gekoppelt. Das dritte Stirnrad 31 ist an das vierte Stirnrad 32 gekoppelt. Die Antriebswelle 25, die Zwischenwelle 27 und die Abtriebswelle 17 sind um ihre jeweilige Längsachse drehbar in Lagern 37 gelagert, die an einem Gehäuse 50 des Getriebes 21 angeordnet sind.

Die Antriebswelle 25 ist von dem Motor 19 in zwei einander entgegengesetzten Drehrichtungen um die Antriebswellenachse 33 antreibbar. Die Drehungen der Antriebswelle 25 sind über die Zwischenwelle 27 und die Stirnräder 29 bis 32 auf die Abtriebswelle 17 übertragbar, so dass die Abtriebswelle 17 durch Drehungen der Antriebswelle 25 in der derselben Drehrichtung wie die Antriebswelle 25 gedreht wird.

Die Lastmomentsperre 23 ist an der Antriebswelle 25 zwischen dem Motor 19 und dem Getriebe 21 angeordnet. Die Lastmomentsperre 23 ist dazu ausgebildet, in jeder Drehrichtung eine Übertragung eines auf die Abtriebswelle 17 wirkenden Lastmoments auf die Antriebswelle 25 zu verhindern. Dazu weist die Lastmomentsperre 23 beispielsweise Schlingfedern, Klemmkörper oder Klemmrollen auf. Derartige Lastmomentsperren 23 sind aus dem Stand der Technik bereits bekannt und werden daher hier nicht näher beschrieben. Beispielsweise werden Lastmomentsperren 23 mit Schlingfedern in DE 102011085851 A1, Lastmomentsperren mit Klemmrollen in DE 202016101802 U1 und Lastmomentsperren mit Klemmkörpern anderer Formen in EP 3106698 A1 offenbart.

Figur 3 zeigt ein zweites Ausführungsbeispiel der Antriebsvorrichtung 7 in einer schematischen Schnittdarstellung. Dieses Ausführungsbeispiel der Antriebsvorrichtung 7 unterscheidet sich von dem in Figur 2 gezeigten Ausführungsbeispiel im Wesentlichen nur dadurch, dass die Lastmomentsperre 23 an der Zwischenwelle 27 in dem Getriebe 21 angeordnet ist, und dass die Anordnung des zweiten Stirnrads 30 und des dritten Stirnrads 31 an der Zwischenwelle 27 gegenüber dem in Figur 2 gezeigten Ausführungsbeispiel vertauscht ist.

Figur 4 zeigt ein drittes Ausführungsbeispiel der Antriebsvorrichtung 7 in einer schematischen Schnittdarstellung. Dieses Ausführungsbeispiel der Antriebsvorrichtung 7 unterscheidet sich von dem in Figur 2 gezeigten Ausführungsbeispiel im Wesentlichen nur dadurch, dass die Lastmomentsperre 23 an der Abtriebswelle 17 hinter dem Getriebe 21 angeordnet ist, die Anordnung des zweiten Stirnrads 30 und des dritten Stirnrads 31 an der Zwischenwelle 27 gegenüber dem in Figur 2 gezeigten Ausführungsbeispiel vertauscht ist und die Antriebswelle 25 und die Zwischenwelle 27 nur durch jeweils ein Lager 37 an dem Gehäuse 50 gelagert sind.

## Patentansprüche

1. Trennschalter (1) mit Antriebsvorrichtung (7), die Antriebsvorrichtung (7) umfassend
- einen Motor (19),
- ein Getriebe (21) mit einer von dem Motor (19) in zwei einander entgegengesetzten Drehrichtungen antreibbaren Antriebswelle (25) und einer Abtriebswelle (17) **gekennzeichnet durch**
- eine Lastmomentsperre (23), die eine Übertragung eines auf die Abtriebswelle (17) wirkenden Lastmoments auf die Antriebswelle (25) in jeder Drehrichtung verhindert, wobei die Lastmomentsperre (23) an der Antriebswelle (25) zwischen dem Motor (19) und dem Getriebe (21) angeordnet ist oder wobei die Lastmomentsperre (23) an der Abtriebswelle (17) hinter dem Getriebe (21) angeordnet ist.

2. Trennschalter (1) nach Anspruch 1, wobei das Getriebe (21) ein Stirnradgetriebe ist.

3. Trennschalter (1) nach einem der vorhergehenden Ansprüche, wobei die Lastmomentsperre (23) Schlingfedern aufweist.

4. Trennschalter (1) nach einem der Ansprüche 1 oder 2, wobei die Lastmomentsperre (23) Klemmkörper aufweist.

5. Trennschalter (1) nach einem der Ansprüche 1 oder 2, wobei die Lastmomentsperre (23) Klemmrollen aufweist.

## Claims

1. Isolator switch (1) with a drive apparatus (7), the drive apparatus (7) comprising
- a motor (19),
- a gear mechanism (21) with an output shaft (17) and a drive shaft (25) which can be driven by the motor (19) in two opposed rotational directions, **characterized by**
- a load torque lock (23) which prevents a transmission of a torque acting on the output shaft (17) to the drive shaft (25) in every rotational direction, the load torque lock (23) being arranged on the drive shaft (25) between the motor (19) and the gear mechanism (21), or the load torque lock (23) being arranged on the output shaft (17) downstream of the gear mechanism (21).

2. Isolator switch (1) according to Claim 1, the mechanism (21) being a spur gear mechanism.

3. Isolator switch (1) according to either of the preceding claims, the load torque lock (23) having wrap springs.

4. Isolator switch (1) according to either of Claims 1 or 2, the load torque lock (23) having clamping bodies.

5. Isolator switch (1) according to either of Claims 1 or 2, the load torque lock (23) having clamping rollers.

## Revendications

1. Sectionneur (1) comprenant un dispositif (7), d'entraînement, le dispositif (7) d'entraînement comprenant
- un moteur (19),
- une transmission (21) comprenant un arbre (25) menant pouvant être entraîné dans deux sens de rotation opposés l'un à l'autre par le moteur (19) et un arbre (17) mené, **caractérisé par**
- un bloqueur (23) de couple de charge, qui empêche dans chaque sens de rotation une transmission à l'arbre (25) menant d'un couple de charge s'appliquant à l'arbre (17) mené, dans lequel le bloqueur (23) de couple de charge est monté sur l'arbre (25) menant entre le moteur (19) et la transmission (21) ou, dans lequel le bloqueur (23) de couple de charge est monté sur l'arbre (17) mené derrière la transmission (21).

2. Sectionneur (1) suivant la revendication 1, dans lequel la transmission (21) est une transmission à engrenage droit.

3. Sectionneur (1) suivant l'une des revendications précédentes, dans lequel le bloqueur (23) de couple de charge comporte des ressorts enroulés.

4. Sectionneur (1) suivant l'une des revendications 1 ou 2, dans lequel le bloqueur (23) de couple de charge comporte des pièces de serrage.

5. Sectionneur (1) suivant l'une des revendications 1 ou 2, dans lequel le bloqueur (23) de couple de charge comporte des rouleaux de serrage.
